# EUROPÄISCHE PATENTSCHRIFT

(11) **EP 3 258 018 B1**
(45) Veröffentlichungstag und Bekanntmachung des Hinweises auf die Patenterteilung: **28.07.2021**
(21) Anmeldenummer: 17176504.3
(22) Anmeldetag: 16.06.2017
(51) Int. Cl.: E03C 1/02, E03B 7/07

(54) **ARMATURENKÖRPER FÜR EINE SANITÄRARMATUR, AUFWEISEND EINEN DECKEL MIT EINEM HOHLRAUM**
FITTING BODY FOR A SANITARY FITTING, COMPRISING A CAP WITH A CAVITY
CORPS DE ROBINETTERIE SANITAIRE PRÉSENTANT UN COUVERCLE DOTÉ D'UN ESPACE CREUX

(30) Priorität: 17.06.2016 DE 102016007359
(43) Veröffentlichungstag der Anmeldung: 20.12.2017
(73) Patentinhaber: Grohe AG, 58653 Hemer (DE)
(72) Erfinder: Loi, Thomas, 58511 Lüdenscheid (DE); Mainka, David, 58640 Iserlohn (DE)

(56) Entgegenhaltungen:
- EP-A1- 1 006 241
- EP-A2- 1 172 599
- DE-A1- 2 613 457
- DE-A1- 3 330 963
- DE-A1- 4 127 629
- DE-A1-102004 052 359
- DE-U- 1 824 211
- DE-U- 7 515 682
- DE-U1- 7 610 076
- JP-A- H08 145 271
- US-A- 3 422 853

## Beschreibung

Die vorliegende Erfindung betrifft einen Armaturenkörper für eine Sanitärarmatur, die der bedarfsgerechten Bereitstellung von Wasser dient. Solche Sanitärarmaturen werden regelmäßig im Zusammenhang mit Waschbecken, Spülbecken, Badewannen und/oder Duschen verwendet.

Bei Sanitärarmaturen kann es sich insbesondere um Thermostatarmaturen, Mischarmaturen und/oder Thermostatmischarmaturen handeln. Solche Sanitärarmaturen weisen regelmäßig einen Warmwasserzulauf für Warmwasser und einen Kaltwasserzulauf für Kaltwasser auf. Mittels der Sanitärarmatur sind insbesondere das Warmwasser und das Kaltwasser zu einem Mischwasser mit einer gewünschten Mischwassertemperatur mischbar. Zum Mischen des Warmwassers und des Kaltwassers können die Sanitärarmaturen insbesondere Thermostatventile und/oder Mischventile aufweisen. Weiterhin weisen die Sanitärarmaturen regelmäßig mindestens eine Auslassöffnung für das Mischwasser auf. Zudem kann der Wasserdurchfluss beziehungsweise die Wassermenge mittels eines Mengenregulierventils eingestellt werden. Die Ventile können mittels separater Stellglieder oder mittels eines gemeinsamen Stellglieds der Sanitärarmaturen betätigt werden.

Bei der Verwendung solcher Sanitärarmaturen können störende Geräusche sowie Druckschwankungen in den Wasserwegen auftreten. Aus diesem Grund können Sanitärarmaturen mit Komponenten zur Schalldämpfung und zum Druckausgleich versehen werden. Ein geeigneter Dämpfer arbeitet nach dem Reflexionsprinzip und umfasst eine hülsenförmige GummiManschette, die in den Armaturenanschluss eingeschoben werden kann, wobei zwischen Manschette und Rohr eine luftgefüllte Kammer verbleibt. Da Luft und Wasser stark unterschiedliche Schallausbreitungsbedingungen aufweisen (der Wellen-Widerstand in Wasser ist etwa 3500-mal höher als in Luft), wird der auf den Dämpfer auftreffende Wasserschall zu einem großen Teil reflektiert und zur Sanitärarmatur zurückgeleitet. Die Wirkung derartiger Wasserschalldämpfern ist frequenzabhängig und steigt mit zunehmender Frequenz an. Bezogen auf den Armaturengeräuschpegel (Gesamtpegel unter Einbeziehung aller Frequenzen) kann eine Geräuschminderung von etwa 10 bis 15 dB(A) erreicht werden.

Allerdings ist der für diese Komponenten zur Verfügung stehende Bauraum stark begrenzt oder nicht vorhanden, sodass deren Unterbringung problematisch ist. Bei Aufputzarmaturen können die Komponenten zur Schalldämpfung in den S-Anschlüssen untergebracht werden. Bei Unterputzarmaturen sind diese in der Regel in den Wasserwegen oder bei Platzmangel quer zu den Wasserwegen angeordnet. Die vorstehend beschriebenen Komponenten zur Schalldämpfung könnten gleichwohl bauartbedingt hinterspült werden, was zu einem fast vollständigen Wirkungsverlust führen kann. Jedenfalls sollten geeignete Komponenten zur Schalldämpfung und zum Druckausgleich so montiert werden können, dass diese auszutauschen oder zu warten sind, was bei Sanitärarmaturen, wie zum Beispiel Unterputzarmaturen oder Aufputzarmaturen, in Chassis-Bauweise problematisch ist, weil die für die Wirkungsweise optimalen Stellen nachträglich nicht immer zugänglich sind.

Aus der EP1172599A2 ist eine Vorrichtung bekannt, mit der das Hämmern von Flüssigkeiten verhindert werden kann. Diese Vorrichtung weist ein Gehäuse auf, das über ein Durchlassloch zu einem Fluidkanal führt, einen elastischen Puffer, der in das Gehäuse integriert ist und eine Membran, die das Innere des Gehäuses in einen Bereich, der zu dem Fluidkanal führt, sowie einen weiteren Bereich unterteilt, der den elastischen Puffer enthält. Die Membran ist dabei innerhalb des Gehäuses angeordnet und befestigt.

Weiterhin ist aus der DE3330963A1 eine schallgedämpfte Wasserarmatur bekannt, die wenigstens einen Wasserdurchflußkanal aufweist. Im Gehäuse dieser Armatur ist wenigstens eine mit dem Wasserdurchflusskanal kommunizierende Dämpfungskammer vorgesehen, wobei dieser Dämpfungskammer wenigstens eine Membran und eine Kappe zugeordnet sind. Die Besonderheit der offenbarten Wasserarmatur besteht darin, dass die Dämpfungskammer außerhalb des Wasserdurchflusskanals angeordnet ist. DE3330963A1 offenbart zumindest nicht, dass sich die Membran entlang des gesamten durch die Kappe verschlossenen Kanal erstreckt.

Weiterhin ist aus der JPH08145271A eine Vorrichtung zum Verhindern von Hammerschlägen in Wasserleitungen bekannt. Die dort offenbarte Vorrichtung weist ein Gehäuse auf, welches mehrteilig ist und eine Membran aufweist, welche zwischen den Gehäuseabschnitten fixiert ist. Auf der dem Fluid abgewandten Seite der Membran ist ein Dämpfungselement aus einem synthetischen Schaum angeordnet, das zur Dämpfung der Membranbewegung dient, die diese im Falle eines Hammerschlages ausführen kann, wenn dieser über das Fluid übertragen wird.

Aus der DE7610076U1 ist eine Wasserauslaufarmatur bekannt, bei der im Zulauf ein geräuschdämpfender Einsatz mit einem gegenüber einem Luftpolster elastisch nachgiebigem Wandteil vorgesehen ist. Der darin beschriebene Dämpfungseinsatz zeichnet sich dadurch aus, dass dieser aus einem in eine Wandöffnung des Armaturengehäuses von außen her einschraubbaren Stopfen gebildet ist, der den durch das Luftpolster begrenzenden elastisch nachgiebigen Wandteil trägt.

Schließlich ist aus der DE4127629A1 ein Schalldämpferelement zum Einbau in eine Sanitärarmatur bekannt, das ein von einer Membran eingeschlossenes Luftpolster enthält. Die Membran ist dabei derart ausgebildet, dass die vom Schalldämpferelement auf das Wasser ausgeübte Rückstellkraft im Wesentlichen nur von dem Luftpolster, dagegen nicht von der Membran, erzeugt und bestimmt wird.

Aufgabe der Erfindung ist daher, die mit Bezug auf den Stand der Technik geschilderten Probleme zumindest teilweise zu lösen und insbesondere einen Armaturenkörper für eine Sanitärarmatur anzugeben, dessen Schalldämpfer bzw. Druckdämpfer platzsparender verbaut werden kann und ggf. sogar keine Wartung benötigt.

Diese Aufgabe wird gelöst mit einem Armaturenkörper gemäß den Merkmalen des unabhängigen Patentanspruchs. Weitere vorteilhafte Ausgestaltungen des Armaturenkörpers sind in den abhängig formulierten Patentansprüchen angegeben. Es ist darauf hinzuweisen, dass die in den abhängig formulierten Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Der hierzu beitragende Armaturenkörper für eine Sanitärarmatur wird vom unabhängigen Anspruch 1 definiert.

Der Armaturenkörper ist insbesondere für eine Sanitärarmatur vorgesehen, die der bedarfsgerechten Bereitstellung von Wasser, insbesondere an einem Waschbecken, Spülbecken, Dusche und/oder Badewanne, dient. Die Sanitärarmatur kann hierzu ein Mischventil aufweisen, mittels dem ein Kaltwasser mit einer Kaltwassertemperatur und ein Warmwasser mit einer Warmwassertemperatur zu einem Mischwasser mit einer gewünschten Mischwassertemperatur mischbar sind. Die Kaltwassertemperatur kann dabei 1 °C (Celsius) bis 25 °C und/oder die Warmwassertemperatur 25 °C bis 99 °C aufweisen.

Der Armaturenkörper weist einen Grundkörper mit zumindest einem (bspw. am Umfang, quer zu einer Längsrichtung des Kanals, längs zu der Längsrichtung des Kanals, seitlich und/oder lateral) offenen Kanal auf. Der Grundkörper ist vorzugsweise als ein Gussbauteil und bevorzugt als ein einstückiges bzw. einteiliges Gussbauteil ausgebildet. Hierzu kann der Grundkörper in einem Gusswerkzeug, insbesondere einem Spritzgusswerkzeug und bevorzugt in einem Kunststoffspritzgusswerkzeug, hergestellt sein. Der offene Kanal ist insbesondere während des Gießprozesses bzw. Spritzgießprozesses mittels entsprechender Formwerkzeuge in dem Grundkörper eingebracht. Weiterhin kann der Grundkörper mindestens eine Aufnahme für einen Deckel des offenen Kanals aufweisen. Die Aufnahme kann in der Art einer (wenigstens teilweise umlaufend zu dem offenen Kanal ausgebildeten) Vertiefungen bzw. eine Ausnehmung und/oder eine Erhöhung bzw. einen Vorsprung geformt sein. Hierbei kann der Grundkörper im Wesentlichen plattenförmig beziehungsweise scheibenförmig gebildet sein, wobei sich die mindestens eine Vertiefung/Ausnehmung bzw. mindestens eine Erhöhung/Vorsprung von dem Grundkörper aus nach innen/unten beziehungsweise außen/oben erstreckt. Der Grundkörper kann mit der Aufnahme einteilig gebildet sein. Plattenförmig bzw. scheibenförmig bedeutet hier insbesondere, dass eine Ausbreitung des Grundkörpers in einer horizontalen Richtung bzw. Breite größer ist als eine Ausbreitung des Grundkörpers in einer vertikalen Richtung bzw. Höhe.

Der offene Kanal ist insbesondere an einer Oberfläche des Grundkörpers vorgesehen. Weiterhin ist der offene Kanal mindestens teilweise zur Ausbildung zumindest eines Wasserwegs durch einen Deckel verschlossen. Der Wasserweg ist entlang einer Strömungsrichtung des Wassers (nur) mittels des offenen Kanals und des Deckels umschlossen. Üblicherweise sind mehrere (wenigstens teilweise getrennte) Wasserwege vorgesehen, die zum Beispiel für Kaltwasser, Warmwasser und/oder Mischwasser durch den Armaturenkörper leiten. Der Wasserweg kann im Querschnitt kreisförmig, oval oder eckig gebildet sein. Ein Querschnitt des Wasserwegs ist hier im Wesentlichen senkrecht zu einer Strömungsrichtung bzw. Förderrichtung des Wasserwegs verstanden.

Der Deckel ist hier insbesondere nicht bloß eine ebene Verschlussplatte, sondern weist bevorzugt eine gekrümmte, insbesondere gebogene oder eckige Innenformung auf. Der Deckel kann nach Art eines (hohlen) Stopfens oder einer (hohlen) Schraube ausgebildet sein, die dem Verschluss des offenen Kanals dienen. Bevorzugt ist, dass pro Wasserweg eine (einzelne) Aufnahme und entsprechend auch ein (einzelner) Deckel vorgesehen sind. Der Deckel kann insbesondere halbschalenförmig ausgebildet sein und/oder sich zumindest teilweise in Richtung des offenen Kanals erstrecken. Der Deckel bildet zusammen mit dem offenen Kanal in dem Armaturenkörper den zumindest einen Wasserweg aus, durch den Wasser durch den Armaturenkörper leitbar ist. Der Deckel ist hierzu insbesondere in der mindestens einen Aufnahme des Grundkörpers angeordnet bzw. mit dem Grundkörper verschraubt, verschweißt, verklemmt und/oder verklebt. Weiterhin kann der Deckel, insbesondere in der Aufnahme des Grundkörpers, mit einer Formmasse, wie zum Beispiel Kunststoff, umgossen sein.

Der Deckel kann zumindest teilweise in der Aufnahme angeordnet sein. Bevorzugt ist der Deckel vollständig in der Aufnahme angeordnet. Dies ist jedoch nicht zwingend, weil zumindest ein Teil einer Deckelaußenseite auch nach außen (längs und/oder seitlich) über die Aufnahme bzw. die Vorsprünge hervorstehen oder hinausragen kann. Die Anordnung des Deckels in der Aufnahme hat den Vorteil, dass der Deckel sehr einfach und exakt zu dem offenen Kanal ausgerichtet werden kann.

Der mindestens eine Deckel kann ebenfalls als Gussteil hergestellt sein. Hierzu kann der Deckel in einem Gusswerkzeug, insbesondere einem Spritzwerkzeug und bevorzugt in einem Kunststoffspritzgusswerkzeug hergestellt sein. Dies ist jedoch nicht zwingend, weil der Deckel auch mittels anderer Fertigungsverfahren hergestellt sein kann. Der Deckel ist bevorzugt mit bzw. aus Metall und/oder Kunststoff gebildet. Wenn der Deckel mit Metall gebildet ist, so kann er beispielsweise mittels eines Tiefziehverfahrens, mittels Gesenkschmieden oder dergleichen hergestellt sein. Der mindestens eine Deckel trennt den später Wasser führenden Wasserweg von dem Bereich, in dem die Formmasse angeordnet sein kann. Ein solcher Bereich kann beispielsweise eine mit der Formmasse zumindest teilweise gefüllte Aufnahme sein.

Es ist bevorzugt, dass der Deckel einteilig gebildet ist. Es ist möglich, dass der offene Kanal mittels mehrerer Deckel nach außen geschlossen ist. Insbesondere ist somit jeder Wasserweg entlang der Strömungsrichtung des Wassers mittels des offenen Kanals und mittels mindestens eines Deckels nach außen begrenzt bzw. umschlossen. Weiterhin ist in dem Deckel zumindest teilweise, bevorzugt vollständig, entlang des zumindest einen Wasserwegs, ein Hohlraum ausgebildet, der als Schalldämpfer dient. Dies hat den Vorteil, dass die Geräusche dort bekämpft werden, wo sie entstehen. Eine Wartung des Hohlraums ist nicht erforderlich.

Weiter ist vorgesehen, dass der Hohlraum des Deckels entlang des Wasserwegs durch eine Membran begrenzt ist. Diese (separate) Membran hat ebenfalls eine schalldämpfende Wirkung und minimiert zudem einen Druckanstieg in Folge einer Ausdehnung des Wassers in dem Wasserweg. Durch die Minimierung des Druckanstiegs kann zudem die Haltbarkeit der Verbindung zwischen dem Grundkörper und dem Deckel erhöht werden. Insbesondere bei Armaturenkörpern, bei denen der Wasserweg oder die Wasserwege längs durch den Deckel verschlossen werden, ergibt sich eine besonders große Wirkfläche.

Weiterhin ist es vorteilhaft, wenn der Kanal zumindest teilweise lateral offen ist. Bei dem offenen Kanal handelt es sich somit um zumindest einen lateral offenen Kanal. Lateral (beziehungsweise längs und/oder seitlich) offen bedeutet hier insbesondere, dass der zumindest eine lateral offene Kanal in einer Richtung quer zu seiner Ausbreitungsrichtung innerhalb des Grundkörpers offen gestaltet ist. Dies dient dazu, Hinterschneidungen des zumindest einen lateral offenen Kanals in einer Entformungsrichtung des Grundkörpers zu vermeiden. Mit anderen Worten ausgedrückt bedeutet dies auch, dass der zumindest eine lateral offene Kanal bezogen auf eine Trennfläche beziehungsweise Trennebene des Grundkörpers lateral offen ist und in einer Betrachtungsrichtung auf die Trennebene des Grundkörpers nicht hinterschnitten ist. Somit liegt insbesondere in der Trennebene des Grundkörpers eine maximale Querschnittsfläche des zumindest einen lateral offenen Kanals. Der zumindest eine lateral offene Kanal verläuft hierbei insbesondere parallel zu dieser Trennebene beziehungsweise Trennfläche und/oder insbesondere entlang der Trennfläche.

Erfindungsgemäß grenzt oder sogar trennt die Membran den Hohlraum von dem Wasserweg ab. Dies bedeutet insbesondere, dass die Membran ein Einfließen des Wassers in den Hohlraum verhindert, dieser also insbesondere während des Betriebes (nur) mit Luft gefüllt ist.

Erfindungsgemäß ist die Membran zwischen dem Grundkörper und dem Deckel angeordnet. Ganz besonders bevorzugt ist die Membran zwischen Grundkörper und Deckel eingespannt bzw. fixiert. Die Membran kann umlaufend zwischen Grundkörper und Deckel (wasserdicht) eingeklemmt sein. Die Membran ist bevorzugt überwiegend frei beweglich positioniert, insbesondere ausgehend von einem zentralen Bereich hin zu einem zwischen Grundkörper und Deckel fixierten Randbereich.

Weiterhin ist es vorteilhaft, wenn die Membran zumindest teilweise elastisch ist. Hierzu kann die Membran beispielsweise zumindest teilweise aus Gummi bestehen.

Des Weiteren ist es vorteilhaft, wenn die Membran mit dem Hohlraum ein Luftpolster bildet. Dies bedeutet insbesondere, dass der Hohlraum mit Luft gefüllt ist und die Membran durch die Luft in dem Hohlraum (wenigstens in einem zentralen Bereich) federnd gelagert ist.

Ebenfalls vorteilhaft ist es, wenn die Membran durch ein durch den Wasserweg strömendes Wasser zumindest teilweise in den Hohlraum auslenkbar ist. Hierdurch kann in besonderes einfacher Weise ein Druckanstieg in dem Wasser minimiert werden.

Gemäß der Erfindung erstreckt sich die Membran entlang des gesamten durch den Deckel verschlossenen offenen Kanal. Die Membran kann den gesamtem offenen Kanal überdecken bzw. verschließen.

Weiterhin ist es vorteilhaft, wenn ein Volumen des Wasserwegs (im Armaturenkörper) durch die Membran variierbar ist. Insbesondere erhöht sich das Volumen des Wasserwegs im Armaturenkörper, wenn die Membran durch das durch den Wasserweg strömende Wasser in den Hohlraum ausgelenkt wird.

Zudem ist es vorteilhaft, wenn der Deckel zumindest teilweise einen C-förmigen Querschnitt aufweist. Der Deckel kann nach Art einer Kappe ausgeführt sein.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: einen Grundkörper in einer perspektivischen Darstellung;
- Fig. 2:: einen Deckel in einer perspektivischen Darstellung;
- Fig. 3:: einen Längsschnitt durch einen Armaturenkörper in einer ersten Betriebssituation; und
- Fig. 4:: den Längsschnitt durch den Armaturenkörper in einer zweiten Betriebssituation.

Die Fig. 1 zeigt einen Grundkörper 2 in einer perspektivischen Darstellung. Der Grundkörper 2 weist zwei lateral offene Kanäle 3 auf, die sich parallel zu einer Oberfläche 12 des Grundkörpers 2 erstrecken und jeweils von einer umlaufenden Aufnahme 11 umgeben sind. Die beiden lateral offenen Kanäle 3 sind jeweils mit einem in der Fig. 2 gezeigten Deckel 5 verschließbar.

Die Fig. 3 zeigt einen Teil eines Armaturenkörpers 1 im Bereich eines der lateral offenen Kanäle 3 des Grundkörpers 2 in einer Schnittdarstellung, nachdem die zwei lateral offenen Kanäle 3 (von denen in der Fig. 3 nur einer gezeigt ist) verschlossen wurde. Der Deckel 5 weist einen C-förmigen Querschnitt 9 auf und verschließt den lateral offenen Kanal 3 derart, dass ein Wasserweg 4 ausgebildet ist. Hierzu ist der Deckel 5 auf einem Absatz 13 der Aufnahme 11 des Grundkörpers 2 angeordnet. Unter dem Deckel 5 ist eine Membran 7 eingelegt, sodass in dem Deckel 5 ein Hohlraum 6 ausgebildet ist. Die Membran ist elastisch und der Hohlraum 6 mit Luft gefüllt, sodass durch die Membran 7 und den Hohlraum 6 ein Luftpolster 8 gebildet ist. Der Deckel 5 ist hier weiter mit einer Formmasse 10 umspitzt, sodass der Deckel 5 mit dem Grundkörper 2 fest verbunden ist.

Die Fig. 4 zeigt die gleiche Schnittdarstellung des Armaturenkörpers 1 wie die Fig. 3, wobei sich der Armaturenkörper 1 jedoch in einem zweiten Betriebszustand befindet. Die Fig. 4 unterscheidet sich von der Fig. 3 lediglich dadurch, dass die Membran 7 durch ein in dem lateral offenen Kanal 3 beziehungsweise dem Wasserweg 4 befindlichen Wasser in den Hohlraum 6 des Deckels 5 gedehnt ist. Im Übrigen wird auf die Beschreibung der Fig. 3 verwiesen.

Die vorgeschlagene Erfindung zeichnet sich insbesondere durch einen geringen Wartungsaufwand des Schalldämpfers, eine gute Schalldämpfung und einen minimierten Druckanstieg in den Wasserwegen aus.

### Bezugszeichenliste

1 Armaturenkörper
2 Grundkörper
3 Kanal
4 Wasserweg
5 Deckel
6 Hohlraum
7 Membran
8 Luftpolster
9 Querschnitt
10 Formmasse
11 Aufnahme
12 Oberfläche
13 Absatz

## Patentansprüche

1. Armaturenkörper (1) für eine Sanitärarmatur, aufweisend einen Grundkörper (2) mit zumindest einem offenen Kanal (3), wobei der offene Kanal (3) mindestens teilweise zur Ausbildung eines Wasserwegs (4) durch einen Deckel (5) verschlossen ist, wobei in dem Deckel (5) entlang des Wasserwegs (4) ein Hohlraum (6) ausgebildet ist, der entlang des Wasserwegs (4) durch eine Membran (7) begrenzt ist, wobei die Membran (7) den Hohlraum (6) von dem Wasserweg (4), durch welchen Wasser durch den Armaturenkörper (1) leitbar ist, abgrenzt und die Membran (7) zwischen dem Grundkörper (2) und dem Deckel (5) angeordnet ist, wobei der Wasserweg (4) entlang einer Strömungsrichtung des Wassers mittels des offenen Kanals (3) und des Deckels (5) umschlossen ist, und wobei sich die Membran (7) entlang des gesamten durch den Deckel (5) verschlossenen Kanal (3) erstreckt.

2. Armaturenkörper (1) nach Patentanspruch 1, wobei der Kanal (3) zumindest teilweise lateral offen ist.

3. Armaturenkörper (1) nach einem der vorhergehenden Patentansprüche, wobei die Membran (7) zumindest teilweise elastisch ist.

4. Armaturenkörper (1) nach einem der vorhergehenden Patentansprüche, wobei die Membran (7) mit dem Hohlraum (6) ein Luftpolster (8) bildet.

5. Armaturenkörper (1) nach einem der vorhergehenden Patentansprüche, wobei die Membran (7) durch das durch den Wasserweg (4) strömende Wasser zumindest teilweise in den Hohlraum (6) auslenkbar ist.

6. Armaturenkörper (1) nach einem der vorhergehenden Patentansprüche, wobei ein Volumen des Wasserwegs (4) durch die Membran (7) variierbar ist.

7. Armaturenkörper (1) nach einem der vorhergehenden Patentansprüche, wobei der Deckel (5) zumindest teilweise einen C-förmigen Querschnitt (9) aufweist.

## Claims

1. A fitting body (1) for a sanitary fitting, comprising base body (2) having at least one open channel (3), wherein the open channel (3) is at least partially closed by a cap (5) in order to form a water passage (4), wherein a cavity (6) is formed in the cap (5) along the water passage (4), which cavity is bordered along the water passage (4) by a membrane (7), wherein the membrane (7) delimits the cavity (6) from the water passage (4), through which water can be conducted through the fitting body (1), and the membrane (7) is arranged between the base body (2) and the cap (5), wherein the water passage (4) is enclosed along a flow direction of the water by means of the open channel (3) and the cap (5), and wherein the membrane (7) extends along the entire channel (3) closed by the cap (5).

2. The fitting body (1) according to Claim 1, wherein the channel (3) is at least partially open laterally.

3. The fitting body (1) according to any one of the preceding claims, wherein the membrane (7) is at least partially elastic.

4. The fitting body (1) according to any one of the preceding claims, wherein the membrane (7) forms an air cushion (8) with the cavity (6).

5. The fitting body (1) according to any one of the preceding claims, wherein the membrane (7) can be at least partially deflected into the cavity (6) by the water flowing through the water passage (4).

6. The fitting body (1) according to any one of the preceding claims, wherein a volume of the water passage (4) can be varied by the membrane (7).

7. The fitting body (1) according to any one of the preceding claims, wherein the cap (5) has, at least partially, a C-shaped cross section (9).

## Revendications

1. Corps de robinetterie (1), destiné à une robinetterie sanitaire, comportant un corps de base (2) doté d'au moins une canalisation ouverte (3), la canalisation ouverte (3) étant fermée au moins partiellement pour créer une voie d'eau (4) à travers un couvercle (5), dans le couvercle (5), une cavité (6) étant créée le long de la voie d'eau (4), qui le long de la voie d'eau (4) est délimitée par une membrane (7), la membrane (7) délimitant la cavité (6) de la voie d'eau (4) à travers laquelle de l'eau peut être dirigée à travers le corps de robinetterie (1) et la membrane (7) étant placée entre le corps de base (2) et le couvercle (5), la voie d'eau (4) étant entourée le long d'une direction d'écoulement de l'eau au moyen de la canalisation ouverte (3) et du couvercle (5) et la membrane (7) s'étendant le long de l'ensemble de la canalisation (3) fermée par le couvercle (5).

2. Corps de robinetterie (1) selon la revendication 1, la canalisation (3) étant latéralement ouverte au moins en partie.

3. Corps de robinetterie (1) selon l'une quelconque des revendications précédentes, la membrane (7) étant au moins partiellement élastique.

4. Corps de robinetterie (1) selon l'une quelconque des revendications précédentes, la membrane (7) formant avec la cavité (6) un coussin d'air (8).

5. Corps de robinetterie (1) selon l'une quelconque des revendications précédentes, la membrane (7) pouvant être déviée au moins partiellement dans la cavité (6) par l'eau s'écoulant dans la voie d'eau (4).

6. Corps de robinetterie (1) selon l'une quelconque des revendications précédentes, un volume de la voie d'eau (4) à travers la membrane (7) étant variable.

7. Corps de robinetterie (1) selon l'une quelconque des revendications précédentes, le couvercle (5) comportant au moins en partie une section transversale (9) en forme de C.
